# EUROPÄISCHE PATENTSCHRIFT

(11) **EP 0 294 607 B1**
(45) Veröffentlichungstag und Bekanntmachung des Hinweises auf die Patenterteilung: **18.12.1991**
(21) Anmeldenummer: 88107544.4
(22) Anmeldetag: 11.05.1988
(51) Int. Cl.: E03F 7/10, B60P 3/22

(54) **Zweikammer-Entsorgungsbehälter**
Two chamber waste disposal container
Récipient à déchets comportant deux chambres

(30) Priorität: 17.05.1987 DE 8707096 U
(43) Veröffentlichungstag der Anmeldung: 14.12.1988
(73) Patentinhaber: UTEF - MABO, UTEF Umwelt-Technik Entsorgungs-Fahrzeuge Ges. für Entw. Konstruktionen und Patentverwertung mbH & Co, MABO KG, D-59302 Oelde (DE)
(72) Erfinder: Thüner, Udo Th., D-4740 Oelde 1 (DE)
(74) Vertreter: Strauss, Hans-Jochen, Dipl.-Phys., Dr.

(56) Entgegenhaltungen:
- CH-A- 446 211
- DE-A- 2 735 620
- DE-B- 2 303 125
- DE-C- 923 716
- DE-C- 2 746 199
- US-A- 3 828 988

## Beschreibung

Die Erfindung betrifft einen Zweikammer-Entsorgungsbehälter, ins besondere für Entsorgungsfahrzeuge mit einem axial verschiebbaren Ausstoßkolben, der die erste, als Saugkammer ausgebildete und mit einem öffenbaren Deckel versehene Kammer von der zweiten als Druckkammer ausgebildeten Kammer abtrennt, und der Ausstoßkolben gebildet ist von einer der Wand des Behälters mit Spiel anliegenden Rohrhülse, deren Lumen mit einer Platte abgesperrt und mit mindestens zwei an dem der Druckkammer und an dem der Saugkammer zugeordneten Enden des Ausstoßkolbens, zwischen Außenseite des Rohrstückes und Innenseite der Behälter-Wand angeordneten, als Führungsprofile ausgebildete Dichtprofile versehen ist, wobei ein weiterer Dichtungsprofilring mit mittels eines Druckfluids aufblasbaren Dichtung neben vorzugsweise dem der Saugkammer zugeordneten Dichtungsring angeordnet ist, und wobei die Innenseite der Wand des Behälters mit Mitteln zum Stoppen des bewegten Ausstoßkolbens in Form von nach innen gerichteten Anschlägen oder mit mindestens einer Druckentlastungsöffnung versehen ist.

Zur Entleerung eines Entsorgungsbehälters, gefüllt mit aufgesaugtem Material, wird dieser oftmals mit einer Kippeinrichtung zum Entleeren gekippt, dabei wird vorausgesetzt, daß das aufgenommene Medium rieselfähig oder fließfähig ist. Anstelle des Kippens mit einer Kippeinrichtung werden auch Ausstoßkolben eingesetzt, die den Entsorgungsbehälter in zwei Kammern unterteilen und zwar in eine vordere Druckkammer und eine hintere Saugkammer, letztere weist zur Entleerungsöffnung hin. Diese Saugkammer dient als Sammelbehälter für die aufzunehmenden Medien, die vordere Kammer wird als Druckkammer zur Bewegung des Ausstoßkolbens eingesetzt, wobei ein Überdruck eine Bewegung in Richtung auf das hintere Behälterende und damit ein Ausstoßen des Mediums bedeutet und Unterdruck ein Zurückziehen des Ausstoßkolbens in seine Normallage. Beide Kammern sind durch getrennte Saug- und Druckluftleitungen mit einer Vakuum- oder Druckluftpumpe verbunden, die über entsprechende Umschaltventile so geschaltet werden, daß bei Saugbetrieb die Saugkammer unter Unterdruck steht und in der Druckkammer kein Überdruck aufgebaut wird, daß beim Ausstoßen die Druckkammer unter Druck gesetzt wird und daß schließlich nach Beendigung des Ausstoßens der Kolben durch Unterdruck in der Druckkammer zurückgezogen wird. In jeder der Leitungen ist dabei ein eigenes Absperrventil vorgesehen; diese Absperrventile ermöglichen es, den Druck in jeder der beiden Kammern zu steuern.

In der Praxis der Betätigung und der Bewegung des Ausstoßkolbens kommt es vor, daß der Ausstoßkolben wegen Überlastung seiner Druckflächen durch den Überdruck in der Druckkammer einen zu hohen Bewegungs-(Gleit-)Impuls erhält und die vorgesehenen Endanschläge an der Entleerungsöffnung des Entsorgungsbehälters überfährt oder abreißt, somit über die Öffnung des Behälters ins Freie "schießt" und eine erhebliche Gefährdung von Mensch und Material in der Umgebung darstellt. Derartige Vorkommnisse sind auch durch Bedienungsfehler bedingt und - wie sich in der Praxis gezeigt hat - reichen die bisher bekannten Sicherungsmaßnahmen nicht aus, die Gleitbewegung des Ausstoßkolbens unter Kontrolle zu bringen.

Die DE-AS 23 03 125 beschreibt einen Schlammsaugwagen mit einem Zweikammer-Entsorgungsbehälter zur Aufnahme des aufgesaugten Schlammes, der mit einem Ausstoßkolben ausgestattet ist. Der Ausstoßkolben besteht aus einer der Innenseite der Wand des Behälters mit Spiel anliegenden Rohrhülse, deren Lumen mit einer Platte verschlossen ist, und die mit zwei zwischen der Außenseite des Rohrstückes und der Innenseite der Wand des Behälters angeordnete, als Führungsprofile ausgebildete Dichtprofile versehen ist, von denen sich je eines an dem der Druckkammer zugeordeten Ende des Außstoßkolbens und dem der Saugkammer zugeordneten Ende befinden. Der Ausstoßkolben wird durch den in der Druckkammer des Behälters erzeugten Überdruck eines Druckmediums zum Ausdrücken des aufgesaugten Schlammes in Bewegung gesetzt und bei Erreichen seiner zulässigen Endstellung gestoppt. Dieses Stoppen erfolgt durch Aufhebung des als Antriebskraft wirkenden Überdruckes oder durch formschlüssig wirkende, die Weglänge begrenzende Mittel, wie ein Zuganker oder nach innen gerichteter Anschläge auf der Innenseite der Wand des Behälters.

Die DE-PS 923 716 betrifft eine Vorrichtung zum Entleeren von Zweikammer-Entsorgungsbehältern für schlammartige Massen mittels eines axial beweglichen Ausstoßkolbens mit Trennwand, wobei der Ausstoßkolben eine umlaufenden Ringdichtung aufweist, die ihrerseits mittels einer Luft-, Gas- oder Flüssigkeitsfüllung aufgebläht und so gegen eine grob gewalzte Behälterwand zuverlässig abdichtend angedrückt werden kann. Für die Begrenzung des durch ein Druckmedium in Bewegung zu setzenden Ausstoßkolbens sollen kurz vor dem Entleerungsende des Behälters ein oder mehrere in das Innere des Behälters hineinragende Vorsprünge vorgesehen sein als Anschläge für den Ausstoßkolben; als Mittel, die Kolbenbewegung zu stoppen, wird vorgeschlagen, an Stelle der Vorsprünge ein oder mehrere verschließbare Druckmittelausgleichsöffnungen vorzusehen, durch die dann der die Kolbenbewegung bewirkende Druck abfällt, wenn der Ausstoßkolben seine Endstellung erreicht hat.

Um das technische Problem des Festsetzens des Ausstoßkolbens anzugehen, lehrt die DE-PS 27 46 199 für einen Zweikammer-Entsorgungsbehälter mit einem axial verschiebbaren, die erste, als Saugkammer ausgebildete und mit einem öffenbaren Deckel versehene Kammer von der zweiten als Druckkammer ausgebildeten Kammer abtrennenden Ausstoßkolben, diesen mittels einer mit einem Druckfluid aufblasbaren Dichtung und einen mit dieser Dichtung zusammenwirkenden Spreizring, der kraftschlüssig gegen die Innenwand des Behälters gedrückt wird, zuverlässig festzusetzen. Jedoch kann bei der Vielfalt der zu entsorgenden Stoffe, insbesondere wenn Öle oder Schmiermittel darin enthalten sind, eine sichere Festlegung durch einen Kraftschluß nicht erreicht weren, da die undefinierbaren Reibungsverhältnisse einen solchen definierten Reibschluß nicht zulassen. Darüber hinaus ist das Prinzip des Abdichtens auch aus der eine schwenkbare Klappe mit einer Ringdichtung betreffenden CH-PS 446 211 bekannt.

Hier setzt die Erfindung ein, der das technische Problem zugrunde liegt, einen gattungsgemäßen Zweikammer-Entsorgungsbehälter so weiterzubilden, daß der Ausstoßkolben durch automatisch ansprechende und mechanische Sicherungen in seiner Funktion abgesichert ist, die Impulse für seine Gleitbewegung überwacht und begrenzt werden, Bedienungsfehlern entgegengewirkt wird, und die Betriebszuverlässigkeit und die Sicherheit erhöht werden; darüber hinaus soll der Ausstoßkolben bei Erreichen des Behälterendes gestoppt werden, auch wenn vorgeschaltete Sicherungen versagt haben sollten, wobei das Stoppen des Ausstoßkolbens keine nur mit erheblichen Aufwand zu reparierenden Schäden am Behälter und/oder am Ausstoßkolben verursachen und der Betrieb dieses Zweikammer-Entsorgungsbehälters einfach und gefahrlos möglich sein soll.

Diese technische Problemstellung wird nach der Erfindung gelöst durch die im Kennzeichen des Anspruchs 1 angegebenen Merkmale; vorteilhafte Weiterbildungen und bevorzugte Ausführungsformen beschreiben die Unteransprüche 2 bis 16.

Um den bewegten Ausstoßkolben mechanisch zu stoppen, werden die bekannten Kolbenanschläge benutzt, wobei die kinetische Energie des Ausstoßkolbens, der diese Kolbenanschläge nicht standhalten können, durch den stauchbaren Vorsatz als "Knautschzone" zumindest teilweise in Verformungsarbeit umgewandelt und somit wesentlich abgebaut wird. Dadurch wird erreicht, daß die beim Stoppen umgesetzte kinetische Energie des massereichen Ausstoßkolbens nicht nur die Anschläge beund sogar überlastet werden, sondern daß diese lediglich eine kinetische Restenergie aufnehemen müssen. Lediglich diese Restenergie wird -soweit nicht von den Anschlägen absorbiert- auf die Behälterwand übertragen; beim Stoppen des Ausstoßkolbens auftretende Spitzenbelastungen können sich somit allenfalls nur unwesentlich auf die Wandung des Behälters auswirken. Vorteilhaft ist es, den stauchbaren Vorsatz mit Sollbruchstellen zu versehen, so daß Zungen auftreten, die in Folge der Vorverformung nach außen gerichtet mit der Behälterwand als Bremszungen zusammenwirken.

Um die Energiequelle für die Kolbenbewegung im Falle der Gefahr wirkungslos zu machen, muß eine Schnellentlüftung vorgesehen sein, die über einen Auslöser vorgenommen wird, wobei der Auslöser etwa dann wenn der Kolben eine vorgegebene Weglänge zurückgelegt hat die Preßluftzufuhr zur Druckkammer abschaltet und die Druckkammerleitung zur Entlüftung zur freien Atmosphäre hin öffnet. Um Abströmleitungen zu vermeiden können auch Abströmklappen vorgesehen sein, die bei Aktivierung des Auslösers öffenbar sind. Derartige Abströmklappen können auch gebildet werden durch Aufreißen etwa der das Lumen des Führungsringes des Ausstoßkolbens verschließenden Platte oder durch Berstscheiben, wobei die Auslösung sowohl mechanisch (über Ketten- oder andere Zugglieder) oder elektromechanisch (über elektrisch gezündete Sprengladungen o.dgl.) geschehen kann. Dabei werden die Berstscheiben so ausgelegt, daß sie eine Belastung bei dem Druck in der Druckkammer,der für eine langsame gleitende Bewegung des Ausstoßkolbens erforderlich ist, gerade noch nicht ansprechen, bei Überschreitung dieses Druckes jedoch aufreißen. Vorteilhaft ist auch eine Entlüftung der Druckkammer durch einen Abströmkanal, der vom Ausstoßkolben freigegeben wird, wenn der Ausstoßkolben seine maximale Position erreicht hat. Beim Einfahren in diese maximale Position kann auch der Querschnitt des Abströmkanals sukzessive dadurch freigegeben werden, daß der Querschnitt um so größer wird, je weiter der Kolben ausgefahren ist. Ein im Querschnitt dreieckförmiger Kanal ist, weil einfach herzustellen vorteilhaft.

Wird in der die Druckluft der Druckkammer des Zweikammer-Entsorgungsbehälters zuführenden Leitung ein Druckmeßgerät angeordnet, mit Grenzkontaktgeber, ist eine automatische Überwachung selbstverständlich auch möglich. Dabei werden die Grenzkontakte sowohl für Druck und Vakuum eingesetzt und zwar jeweils für den erforderlichen oder gewünschten minimalen und maximalen Wert. Durch die Überwachung des Druckes in der Druckkammer des Entsorgungsbehälters kann das Verschieben des Ausstoßkolbens reguliert und überwacht werden. Darüber hinaus können über die Grenzkontakte bei erreichen des Maximums Ventile geschlossen bzw. geöffnet werden, so daß durch das geschlossene Ventil die Druckluftleitung zur Druckkammer des Entsorgungsbehälters unterbrochen und durch das geöffnete Ventil wieder entlüftet wird. Beim "Zurücksaugen" des Ausstoßkolbens kann das entstehende Vakuum durch das gleiche Ventil gebrochen werden, wenn der Maximumkontakt Vakuum anspricht. Darüber hinaus können über die Maximalgrenzkontakte auch Notausschaltungen oder Signalgeber für optische und akustische Signale ausgelöst werden.

Eine weitere vorteilhafte Anwendung für die Grenzkontakte des Druckmeßgerätes ist es,das Ventil in der Leitung durch die der aufblasbaren Dichtung des Ausstoßkolbens ein Druckfluid, üblicherweise Preßluft zugeführt wird, über die Maximal-Kontakte geöffnet, so die Dichtung aufgeblasen und der Ausstoßkolben durch die aufgeblasene Dichtung bis zum Stillstand gebremst wird. Für die Notfunktion dieses Ventils ist es vorteilhaft, wenn die Ventil-Rückstellung nicht automatisch erfolgt, sondern von Hand vorgenommen werden muß.

Als weiteres Sicherungsmoment zum Stoppen des Ausstoßkolbens, wenn dieser alle anderen Sicherungen überwunden haben sollte, werden am Behälterende Sicherheitssperranschläge vorgesehen, die beim Aufschlagen des Ausstoßkolbens zusätzlich zu den bereits durch die Begrenzungsanschläge bewirkten Verformungen weitere Verformungen oder Verkantungen des Ausstoßkolbens bewirken und so ein Weitergleiten des Ausstoßkolbens verhindern. Die Anordnung dieser Sicherheits-Sperranschläge auf Lücke zu den Begrenzungsanschlägen hat zur Folge, daß die von den Begrenzungsanschlägen bewirkten Deformationen die Steifheit des stauchbaren Vorsatzes geschwächt hat und so eine wirksamere Einwirkung auf die Knautschzone des stauchbaren Vorsatzes ermöglicht.

Die Erzeugung der für die Bewegung des Ausstoßkolbens notwendigen Druckluft durch einen vom Haupt-Vakuum/Druckaggregat des Entsorgungsbehälters getrennte Druckluftpumpe mit geringerer Luftleistung gestattet die Anpassung des Druckluftbedarfs an die Bedingungen des Ausstoßens. Da die Pumpenleistung gegenüber der des Haupt-Vakuum/Druck-Aggregats (mit dem die zu entsorgenden Medien ab-bzw. aufgesaugt werden) klein ist, kann der Förderluftstrom und/oder der Enddruck unabhängig von anderen Bedingungen so gewählt werden, daß ein gefährlicher, ein Ausstoßen des Kolbens bewirkender Überdruck von vornherin nur in Sonderfällen (etwa bei extrem leichter Kolbenbewegbarkeit) auftreten kann. Der Antrieb erfolgt entweder über eine separate Antriebsquelle oder vom Antrieb des Haupt-Vakuum/Druckaggregats, wobei zweckmäßigerweise ein Vorgelege zur Drehzahlanpassung sowie Kupplungen vorgesehen werden können, mit denen entweder beide Aggregate gleichzeitig betrieben werden können oder jedes einzeln. Bei einem "Mitlaufen" der zusätzlichen Druckluftpumpe kann über einen Bypass vom Saugstutzen zum Druckstutzen eine lautlose Kreislaufförderung durchgeführt werden, oder es wird über eine Ventilanhebung dafür gesorgt, daß die geförderte und nicht benötigte Druckluft abgeblasen wird.

Die beschriebenen automatischen Funktionen eliminieren Bedienungsfehler beim Betrieb des Zweikammer-Entsorgungsbehälters, insbesondere beim Ausstoßen mit dem Ausstoßkolben und gewährleisten die Sicherheit von Menschen und Materialien in der Umgebung. Dabei sind alle Sicherungssysteme nebeneinander einsetzbar, insbesondere alle Sicherungssysteme auch mit der zusätzlichen Druckluftpumpe.

Das Wesen der Erfindung wird anhand der Figuren 1 bis 4 näher erläutert. Dabei zeigen
- Fig. 1: die Seitansicht eines Entsorgungsfahrzeugs mit Zweikammer-Entsorgungsbehälter (teilgeschnitten),
- Fig. 2: Ausschnitt eines Zweikammer-Entsorgungsbehälters mit Ausstoßkolben,
- Fig. 3: Einzelheit Abströmkanal mit Entlüftungsstutzen am Scheitel des Zweikammer-Entsorgungsbehälters,
- Fig. 4: Einzelheit Kolbenanschlag (entsprechend IV-IV Fig. 3).

Zu Fig. 1 - seitlich am Fahrzeug ist das Haupt-Vakuum-Druckaggregat 5 angeordnet, dessen Saugstutzen mit der Saugkammer 3.1 (Fig. 2) über eine nicht näher dargestellte Leitung in Verbindung steht. Der Druckstutzen wird über eine Leitung 5.1 einem Vier-Wege-Ventil 8 zugeführt. Ein Ausgang des Vier-Wege-Ventils stellt die Verbindung 5.2 zur Druckkammer 3.1 (Fig. 2) des Entsorgungsbehälters her. An dieser Leitung ist das Druckmeßgerät 9 mit - nicht näher dargestellten - Grenzkontakten angeordnet.

Die Fig. 2 zeigt einen Schnitt durch die Stelle des Behälters 3, an der sich der Ausstoßkolben 10 befindet, der die Saugkammer 3.1 von der Druckkammer3.2 trennt. Der Saugkolben 10 wird von dem Führungsring 11 geführt, dessen Lumen von einer schräg angestellten Platte 12 verschlossen ist. Im Bereich dieser Platte befinden sich die ringsum laufenden Dichtungsprofilringe 13, die - relativ hart eingestellt - im wesentlichen der Führung des Ausstoßkolbens dienen. Auf der Saugkammer 3.1 zugewandten Seite sind zwei Dichtungsprofilringe 13 vorgesehen, zwischen denen eine aufblasbare Dichtung 14 angeordnet ist. Das Lumen der aufblasbaren Dichtung 14 ist über eine Leitung 16 mit einem Vorrat für ein Druckfluid verbindbar. Das vordere Ende des Ausstoßkolbens ist mit einem stauchbaren Vorsatz 11.1 versehen, der gegen die Ausstoßkolbenanschläge 21 (Fig. 3) gefahren verformbar ist und so zumindest einen Teil der kinetischen Energie des gleitenden Kolbens in Verformungsarbeit umformt. Die Scheibe 12 ist mit parallel laufenden oder ringförmigen Nuten 15 versehen, die aufreißbare Sollbruchstellen darstellen, sie ist weiter über eine Kette 17, angeschlagen an dem Auge 16 mit einem festen Teil des Behälters (nicht näher dargestellt) verbunden. Wird die Kette bei erreichend er durch die Kettenlänge gegebenen Wegstrecke gespannt, reißen die Sollbruchstellen auf, die aufgerissenen Stellen der Platte 12 bilden Abströmöffnungen, durch die der Druck aus der Druckkammer 3.2 des Behälters 3 entweichen kann.

In der Darstellung der Fig. 2 wirkt die Kette 17 als Auslöser für das in die Leitung 16 eingefügte Ventil 23, das in Endposition - bei gestraffter Kette 17 (wie dargestellt) den Schalthebel 23.1 des Ventils 23 umlegt und so die Leitung 16 mit der zu einer Druckluftquelle führenden Spiralleitung 16.1 verbindet. Dadurch wird ein Druckfluid in die Ringkammer der aufblasbaren Dichtung 14 geleitet und diese aufgeweitet, die - je nach angelegtem Druck - als Bremse oder Stoppglied wirkt.
Es versteht sich weiter von selbst, daß diese Kette 17 auch mit einem Auslöser verbunden sein kann, der die Druckluftzufuhr zur Druckkammer 3.2 abschaltet, ein Entlüftungsventil für die Druckkammer 3.2 öffnet, Berstscheiben auslöst o.dgl..

Die Fig. 3 zeigt einen Ausschnitt des Behälterendes mit dem Kolbenanschlag 21 und mit einem Abströmkanal 19.1, der in ein Abströmrohr 18 öffnet, das mit einer pendelnd aufgehängten, im Saugbetrieb dicht anliegenden Klappe 20 verschlossen ist. Zur Bildung des Abströmkanals 19.1 ist die Behälterwand 3 im Bereich des Behälterscheitels etwa im Abstand der doppelten Breite der Dichtungen 13, 14,13 und etwa über eine derartige Länge keilförmig angehoben und mündet in eine Abströmleitung 18, die dann mit der Pendelklappe 20 verschlossen ist. Die Ausstoßkolbenanschläge 21 befinden sich etwa im halben Abstand vom Endflansch 9.1 und sind - Fig. 4 - im Abstand von 90° aufgesetzt U-Eisenstücke, die der Rundung der Behälterwand 3 angepaßt sind.
Im Bereich des Behälterendes mit der Behälterwand und/oder dem Flansch verbunden sind Sicherheits-Stoppanschläge 22 im Bereich des oberen Teils des Behälters vorgesehen, die gegenüber den Begrenzungsanschlägen 21 auf Lücke gesetzt sind. Um eine verbesserte Umsetzung zu erreichen, können dabei die Aufgleitflächen der Sicherheits-Stoppanschläge auch als schiefe Ebene ausgebildet sein.

## Patentansprüche

1. Zweikammer-Entsorgungsbehälter (1), insbesondere für Entsorgungsfahrzeuge mit einem axial verschiebbaren Ausstoßkolben (10), der die erste, als Saugkammer (1.1) ausgebildete und mit einem öffenbaren Deckel (3.1) versehene Kammer von der zweiten als Druckkammer (1.2) ausgebildeten Kammer abtrennt, und der Ausstoßkolben (10) gebildet ist von einer der Wand (3) des Behälters (1) mit Spiel anliegenden Rohrhülse (11), deren Lumen mit einer Platte (12) abgesperrt und mit mindestens zwei an dem der Druckkammer (1.2) und an dem der Saugkammer (1.1) zugeordneten Enden des Ausstoßkolbens (10), zwischen Außenseite des Rohrstükkes (11) und Innenseite der Behälter-Wand (3) angeordneten, als Führungsprofile ausgebildete Dichtprofile (13) versehen ist, wobei ein weiterer Dichtungsprofilring mit mittels eines Druckfluids aufblasbaren Dichtung (14) neben vorzugsweise dem der Saugkammer (3.1) zugeordneten Dichtungsring (13) angeordnet ist, und wobei die Innenseite der Wand (3) des Behälters (1) mit Mitteln zum Stoppen des bewegten Ausstoßkolbens in Form von nach innen gerichteten Anschlägen (21; 22) oder mit mindestens einer Druckentlastungsöffnung (19) versehen ist, **dadurch gekennzeichnet,** daß die der Saugkammer (1.1) zugewandte Seite der Rohrhülse (11) des Ausstoßkolbens (10) einen mit den nach innen gerichteten Anschlägen (21; 22) zusammenwirkenden, stauchbaren Vorsatz (11.1) aufweist, der im Zusammenwirken mit den behälterfesten Anschlägen (21; 22) kinetische Energie des Kolbens in Verformungsarbeit umsetzt.

2. Zweikammer-Entsorgungsbehälter nach Anspruch 1, **dadurch gekennzeichnet,** daß auf der Innenseite der Wand (3) des Behälters (1) an dem öffenbaren Behälterende im Bereich des oberen Behälterscheitels und/oder seitlich davon auf der Innenseite der Behälterwand (3) mit dieser oder mit dem Abschlußflansch (9) verbunden mindestens ein Sicherheits-Stoppanschlag (22) vorgesehen ist, der vorzugsweise gegenüber den Begrenzungsanschlägen (21) auf Lücke gestellt und mit Schrägflächen zum Aufgleiten versehen ist.

3. Zweikammer-Entsorgungsbehälter nach Anspruch 1 oder 2, **dadurch gekennzeichnet,** daß der stauchbare Vorsatz (11.1) der Rohrhülse (11) mindestens eine nach außen gerichtete Vorverformung, insbesondere mit einer Sollbruchstelle aufweist, wobei die Verformung bzw. die bei dem Bruch der Sollbruchstelle entstehende Kante eine durch eine von der Vorverformung herrührende Vorspannung nach außen gerichtete, ein einseitiges Stoppen des Ausstoßkolbens (10) bewirkende Bremsnase bildet.

4. Zweikammer-Entsorgungsbehälter nach einem der Ansprüche 1 bis 3, **dadurch gekennzeichnet,** daß zusätzlich zum Druck-Kompressoraggregat (5) ein weiteres Druckluftaggregat vorgesehen ist, dessen Druckluftausgang mit der Druckkammer des Behälters zur Bewegung des Ausstoßkolbens verbunden ist und das von dem Antriebsaggregat des Vakuum/Druckerzeugers oder einem zusätzlichen Antriebsmotor drehzahlgerecht antreibbar ist, wobei vorzugsweise in der Abtriebswelle des Antriebsaggregats bzw. -motors oder in der Anriebswelle des zusätzlichen Druckluftaggregats eine aus-und einrückbare Kupplung vorgesehen ist.

5. Zweikammer-Entsorgungsbehälter nach Anspruch 4, **dadurch gekennzeichnet,** daß das zusätzliche Druckluftaggregat mit einem zwischen Saug- und Druckstutzen des Aggregates geschalteten, abschaltbaren Bypass versehen ist, wobei vorzugsweise ein auf einen maximalen Abblasdruck einstellbares Abblasventil vorgesehen ist.

6. Zweikammer-Entsorgungsbehälter nach einem der Ansprüche 1 bis 5**, dadurch gekennzeichnet,** daß zwischen den ringförmigen Dichtprofilen (13) eine an sich bekannte, mit einem Druckfluid aufblasbare Dichtung (14) vorgesehen ist, die mit einer äußeren Druckfluidquelle, vorzugsweise einer Preßluftquelle über ein Stellventil verbunden ist, das eine über einen Hebel betätigbare Not-Öffnung aufweist, wobei der die Not-Öffnung des Ventils bewirkende Hebel über ein im Inneren der Druckkammer (1.2) des Behälters (1) angeordnetes, vorzugsweise als Kette (17) mit einer Länge höchstens gleich dem maximalen Weg des Ausstoßkolbens (10) ausgebildetes Zuggliedes betätigbar ist.

7. Zweikammer-Entsorgungsbehälter nach einem der Ansprüche 1 bis 6, **dadurch gekennzeichnet,** daß am Ausstoßkolben (10) oder am Behälter (1) ein durch den Ausstoßkolben bei Überschreitung der maximalen Weglänge aktivierbarer Auslöser vorgesehen ist, und daß ein in der Druckleitung zur Druckkammer (1.2) angeordnetes Zweiwegeventil vorgesehen ist, das mit dem Auslöser derart zusammenwirkt, daß bei Aktivierung des Auslösers die Verbindung des die Druckkammer (1.2) füllenden Kompressors (5) mit der Druckkammer (1.2) unterbrochen und die Verbindungsleitung von der Druckkammer (1.2) zum Ventil zur Entlüftung der Druckkammer (1.2) mit der freien Atmosphäre verbunden wird.

8. Zweikammer-Entsorgungsbehälter nach einem der Ansprüche 1 bis 6, **dadurch gekennzeichnet,** daß am Ausstoßkolben (10) oder am Behälter (1) ein durch den Ausstoßkolben bei Überschreitung der maximalen Weglänge aktivierbarer Auslöser vorgesehen ist, und daß ein mit dem Antrieb des Drucklufterzeugers verbundener Not-Ausschalter vorgesehen ist, der mit dem Auslöser derart zusammenwirkt, daß bei Aktivierung des Auslösers der Antrieb des Drucklufterzeugers abgeschaltet wird.

9. Zweikammer-Entsorgungsbehälter nach einem der Ansprüche 1 bis 6, **dadurch gekennzeichnet,** daß am Ausstoßkolben (10) oder am Behälter (1) ein durch den Ausstoßkolben bei Überschreitung der maximalen Weglänge aktivierbarer Auslöser vorgesehen ist, und daß der Auslöser mit einer in der das Lumen der Rohrhülse (11) abschließenden Scheibe (12) oder in der Wandung der Druckkammer (1.2) des Behälters (1) angeordneten Abströmklappe derart zusammenwirkend verbunden ist, daß bei Aktivierung des Auslösers die Abströmplatte zur Entlüftung der Druckkammer (1.2) geöffnet wird.

10. Zweikammer-Entsorgungsbehälter nach Anspruch 9, **dadurch gekennzeichnet,** daß als Abströmklappe ein in der das Lumen des Rohrstückes (11) verschließenden Scheibe (12) durch Nuten (15) als Sollbruchstelle gebildetes Aufreißstück vorgesehen ist, wobei als Auslöser die mit einem Ende behälterfest angeordnete Kette o.dgl. (17) vorgesehen ist, die zwischen den Nuten (15) an der Scheibe (12) befestigt ist.

11. Zweikammer-Entsorgungsbehälter nach Anspruch 9 oder 10, **dadurch gekennzeichnet,** daß die Abströmklappe zusätzlich als bei unzulässigem Überdruck ansprechende Berstscheibe ausgebildet ist.

12. Zweikammer-Entsorgungsbehälter nach einem der Ansprüche 1 bis 11, **dadurch gekennzeichnet,** daß in der den Ausstoßkolben (10) führenden Wand (3) des Behälter (1) nahe dem, mit dem öffenbaren Deckel (3.1) versehenen Ende eine an sich bekannte Druckentlastungsöffnung vorgesehen ist, die einen Abströmkanal (19.1) aufweist, der sich mindestens über die Länge der, der Saugkammer (1.1) zugeordneten Dichtungen (13; 14) erstreckend zu dem mit einem Abströmstutzen (18) versehenen Ende stetig vorzugsweise keilförmig erweitert, wobei das die Druckentlastungsöffnung bildende freie Ende des Abströmstutzens (18) mit einer gewichtsbelasteten Pendelklappe (20) mit Dichteinlage verschließbar ist.

13. Zweikammer-Entsorgungsbehälter nach einem der Ansprüche 1 bis 12, **dadurch gekennzeichnet,** daß in der Verbindungsleitung (5.1) vom Drucklufterzeuger (5) ein Druckmeßgerät (9) angeordnet ist, das als Grenzkontakte mindestens ein Kontaktpaar mit Minimum- und Maximumkontakt vorgesehen ist, die mit dem Antrieb des Drucklufterzeugers (5) zusammenwirken, wobei vorzugsweise optische und/oder akustische Signalgeber am Behälter vorgesehen sind, die mit den Maximum-Grenzkontakten zusammenwirken.

14. Zweikammer-Entsorgungsbehälter nach Anspruch 13, **dadurch gekennzeichnet,** daß vorzugsweise auf dem Scheitel des Behälters ein Notventil vorgesehen ist, das durch den Maximumkontakt des Kontaktpaares auslösbar ist und vorzugsweise mit dem Notausschalter zusammenwirkt.

15. Zweikammer-Entsorgungsbehälter nach Anspruch 13 oder 14, **dadurch gekennzeichnet,** daß der Maximum-Grenzkontakte des Druckmessers (9) mit dem Ventil in der Verbindung zwischen der äußeren Druckfluidquelle und der aufblasbaren Dichtung verbunden ist, wobei das Ventil so ausgebildet ist, daß es bei Überschreitung des Maximalwertes automatisch auslösbar, vorzugsweise aber nur von Hand rückstellbar ist.

## Claims

1. Two-chamber waste disposal container (1), in particular for waste disposal vehicles, with an axially displaceable ejecting piston (10) which separates the first chamber, designed as a suction chamber (1.1) with an openable lid (3.1), from the second chamber, designed as a pressure chamber (1.2), and wherein the ejecting piston (10) is formed from a tubular socket (11) resting against the wall (3) of the container (1) with play, the cavity of said tubular socket being shut off by a plate (12) and being provided with at least two sealing sections (13) designed as guide sections arranged on the ends of the ejecting piston (10) adjacent to the pressure chamber (1.2) and to the suction chamber (1.1) respectively, between the outside of the pipe piece (11) and the inside of the container wall (3), whereby a further sealing section ring with a seal (14) inflatable by means of a pressure fluid is preferably arranged next to the sealing ring (13) adjacent to the suction chamber (3.1), and whereby the inside of the wall (3) of the container (1) is provided with means of stopping the moved ejecting piston in the form of inwardly directed stops (21;22), or with at least one pressure release opening (19), **characterised in that** the side of the tubular socket (11) of the ejecting piston (10) adjacent to the suction chamber (1.1) has a deformable frontal section (11.1) co-operating with the inwardly directed stops (21; 22), which section, in co-operation with the stops (21; 22) fixed in the container, converts kinetic energy of the piston into deformation work.

2. Two-chamber waste disposal container according to Claim 1, **characterised in that** on the inside of the wall (3) of the container (1) on the openable container end in the area of the upper container apex and/or to the side of the latter on the inside of the container wall (3), connected with the latter or with the end flange (9), at least one safety-stop (22) is provided, the said safety-stop preferably being arranged staggered in relation to the limit stops (21) and being provided with angular surfaces for sliding on.

3. Two-chamber waste disposal container according to Claim 1 or 2, **characterised in that** the deformable frontal piece (11.1) of the tubular socket (11) has at least one outwardly directed preliminary deformation, in particular with a theoretical fracture point, whereby the deformation, i.e. the edge resulting from the fracture of the theoretical fracture point, forms, as a result of an initial stress stemming from the preliminary deformation, an outwardly directed braking lug effecting a one-sided stoppage of the ejecting piston (10).

4. Two-chamber waste disposal container according to one of Claims 1 or 3, **characterised in that** in addition to the pressure compressor unit (5) a further compressed air unit is provided, the compressed air outlet of which is connected with the pressure chamber of the container to move the ejecting piston and which can be driven at the appropriate number of revolutions by the drive unit of the vacuum/pressure generator or an additional drive motor, whereby an engaging and disengaging gear is preferably provided in the drive shaft of the drive unit or drive motor or in the drive shaft of the additional compressed air unit.

5. Two-chamber waste disposal container according to Claim 1, **characterised in that** the additional compressed air unit is provided with a bypass arranged between the suction and pressure tube joints of the units, said bypass being able to be switched off, whereby a blow-off valve adjustable to a maximum blow-off pressure is preferably provided.

6. Two-chamber waste disposal container according to one of Claims 1 or 5, **characterised in that** between the ring-shaped sealing sections (13) a seal (14), known in itself and inflatable with a pressure fluid, is provided, said seal being connected by means of a servo-valve with an external pressure fluid source, preferably a compressed air source, said servo-valve having an emergency opening actuable by means of a lever, whereby the lever activating the emergency opening of the valve is controlled by a pull member arranged in the inside of the pressure chamber (1.2) of the container (1), preferably designed as a chain (17) with a length at least equal to the maximum path of the ejecting piston (10).

7. Two-chamber waste disposal container according to one of Claims 1 or 6, **characterised in that** a tripping device activated by the ejecting piston when the maximum path length is exceeded is provided on the ejecting piston (10) or on the container (1) and in that a two-way valve is provided in the pressure pipe to the pressure chamber (1.2), said valve co-operating with the tripping device in such a way that when the tripping device is activated the connection of the compressor (5) filling the pressure chamber (1.2) with the pressure chamber (1.2) is broken and the pipe connecting the pressure chamber (1.2) to the valve is connected with the free atmosphere in order to ventilate the pressure chamber (1.2)

8. Two-chamber waste disposal container according to one of Claims 1 or 6, **characterised in that** a tripping device activated by the ejecting piston when the maximum path length is exceeded is provided on the ejecting piston (10) or on the container (1), and in that an emergency cut-out connected with the drive of the compressed air generator is provided, said cut-out co-operating with the tripping device in such a way that, when the tripping device is activated, the drive of the compressed air generator is switched off.

9. Two-chamber waste disposal container according to one of Claims 1 or 6, **characterised in that** a tripping device activated by the ejecting piston when the maximum path length is exceeded is provided on the ejecting piston (10) or on the container (1), and in that the tripping device is co-operatingly connected with an outflow valve arranged in the disc (12) shutting off the cavity of the tubular socket (11) or in the wall of the pressure chamber (1.2) of the container (1) in such a way that when the tripping device is activated the outflow plate is opened to ventilate the pressure chamber (1.2).

10. Two-chamber waste disposal container according to Claim 9, **characterised in that** a tear-off piece formed by grooves (15) as the theoretical fracture point in the disc closing the cavity of the tubular socket (11) is provided as the outflow valve, whereby the chain or the like (17) arranged fixed in the container with one end is provided as the tripping device, said chain being secured between the grooves (15) on the disc (12).

11. Two-chamber waste disposal container according to Claim 9 or 10, **characterised in that** the outflow valve is also designed as a disc which ruptures in the case of inadmissible excess pressure.

12. Two-chamber waste disposal container according to one of claims 1 to 11, **characterised in that** in the wall (3) of the container (1) guiding the ejecting piston (10) a pressure release opening known in itself is provided next to the end provided with the openable lid (3.1), said pressure release opening having an outflow channel extending at least over the length of the seals (13, 14) adjacent to the suction chamber (1.1) and widening constantly preferably in the form of a wedge at the end provided with an outflow nozzle (18), whereby the free end of the outflow nozzle forming the pressure release opening can be closed with a weighted swing valve (20) with a seal.

13. Two-chamber waste disposal container according to one of claims 1 to 12, **characterised in that** a pressure measuring device is arranged in the connecting pipe of the compressed air generator, in that at least one contact pair with minimum and maximum contact are provided as limit contacts, the said contact pair co-operating with the drive of the compressed air generator (5), whereby optical and/or acoustic signal transmitters are preferably provided on the container, said signal transmitters cooperating with the maximum limit contacts.

14. Two-chamber waste disposal container according to Claim 13, **characterised in that** an emergency valve is preferably provided on the apex of the container, said valve being releasable by the maximum contact of the contact pair and preferably co-operating with the emergency cut-off.

15. Two-chamber waste disposal container according to Claim 13 or 14, **characterised in that** the maximum limit contacts of the pressure gauge (9) is connected with the valve in the connection between the external pressure fluid source and the inflatable sealing, whereby the valve is designed in such a way that it is released automatically when the maximum value is exceeded, but can preferably only be reset by hand.

## Revendications

1. Récipient à déchets comportant deux chambres (1), notamment pour véhicule de déblaiement de déchets comportant un piston d'éjection déplaçable axialement (10), qui sépare la première chambre munie d'un couvercle ouvrable (3.1) chambre formée comme une chambre d'aspiration (1.1) de la deuxième chambre formée comme une chambre de pression (1.2), et le piston d'éjection (10) est formé par une paroi (3) du récipient (1) avec une gaine tubulaire attenante avec un jeu, dont la lumière est obturée par une plaque (12) et avec au moins deux extrémités du piston éjecteur (10) affectées à la chambre de pression (1.2) et à la chambre d'aspiration (1.1), entre le côté extérieur du tronçon tubulaire (11) et le côté intérieur de la paroi du récipient (3), des profilés d'étanchéité (13) servant de profilés de guidage, un anneau de profilé d'étanchéité supplémentaire muni d'un joint d'étanchéité gonflable (14) par un fluide de pression, agencé de préférence à côté de la bague d'étanchéité (13) affectée à la chambre d'aspiration, et le côté intérieur de la paroi (3) du récipient (1) étant doté de moyens pour l'obturation du piston d'éjection déplacé sous forme de butées dirigées vers l'intérieur (21 ; 22) ou avec au moins une ouverture de détente (19), caractérisé en ce que le côté détourné de la chambre d'aspiration (1.1) de la gaine tubulaire (11) du piston éjecteur (10) présente un appendice (11.1) pouvant être comprimé, coopérant avec les butées (21, 22) dirigées vers l'intérieur, lequel en coopération avec les butées (21, 22) solidaires du récipient transforme l'énergie cinétique du piston en travail de déformation.

2. Récipient à déchets comportant deux chambres selon la revendication 1, caractérisé en ce que sur le côté intérieur de la paroi (3) du récipient (1) au niveau de l'extrémité de récipient ouvrable sur la crête supérieure du récipient et/ou latéralement par rapport à celle-ci sur le côté intérieur de la paroi de récipient (3) est prévue, reliée avec celle-ci ou avec la bride de fermeture (9) une butée de sécurité (22) qui de préférence est placée en opposition aux butées de limitation (21) sur un espace libre et comportant des surfaces obliques pour le coulissement.

3. Récipient à déchets comportant deux chambres selon la revendication 1 ou 2, caractérisé en ce que l'appendice (11.1) de la gaine tubulaire (11) présente au moins une prédéformation dirigée vers l'extérieur, notamment avec un point destiné à la rupture, cette prédéformation où l'arête résultant de la brisure du point destiné à la rupture forme un bec de freinage exerçant un arrêt sur un côté du piston d'éjection (10) suite à la pré-tension dirigée vers l'extérieur résultant de la prédéformation.

4. Récipient à déchets comportant deux chambres selon l'une des revendications 1 à 3, caractérisé en ce qu'en plus du compresseur (5) est prévu un appareil d'air comprimé supplémentaire dont la sortie d'air comprimé est reliée à la chambre de compression du réservoir pour le déplacement du piston d'éjection et qui peut être entraîné par l'appareil d'entraînement du générateur de pression/vide ou par un moteur d'entraînement supplémentaire, un embrayage prévu de préférence dans l'arbre de sortie de l'appareil d'entraînement ou du moteur d'entraînement ou dans l'arbre d'entraînement de l'appareil d'air comprimé supplémentaire pouvant être engagé et désengagé.

5. Récipient à déchets comportant deux chambres selon la revendication 4, caractérisé en ce que l'appareil d'air comprimé supplémentaire est muni d'une dérivation pouvant être mise hors service, agencée entre des tubulures d'aspiration et de pression de l'appareil, une soupape d'évacuation, de préférence réglable à une pression maximum d'évacuation étant prévue.

6. Récipient à déchets comportant deux chambres selon l'une des revendications 1 à 5, caractérisé en ce qu'entre les profilés d'étanchéité annulaires (13) est prévue une étanchéité (14) gonflable par un fluide connu per se, qui est reliée avec une source de fluide sous pression extérieure, de préférence une source d'air comprimé par l'intermédiaire d'une soupape de régulation qui comporte une ouverture d'urgence actionnable par un levier, le levier actionnant l'ouverture d'urgence de la soupape pouvant être actionné par un élément de traction formé à l'intérieur de la chambre de pression (1.2) du récipient (1), de préférence sous forme d'une tirette à chaîne (17) d'une longueur pour le plus égale à la course maximum du piston d'éjection (10).

7. Récipient à déchets comportant deux chambres selon l'une des revendications 1 à 6, caractérisé en ce que sur le piston d'éjection (10) ou sur le récipient (1) est prévu un dispositif de déclenchement pouvant être actionné par le piston d'éjection en cas de dépassement de la longueur de course maximum, et en ce qu'il est prévu une soupape à deux voies agencée dans la conduite de pression à destination de la chambre de pression (1.2), et coopérant avec le dispositif de déclenchement de telle manière que lors de l'activation du dispositif de déclenchement la liaison du compresseur (5) remplissant la chambre de pression (1.2) est interrompue avec la chambre de pression (1.2) et la conduite de liaison allant de la chambre de pression (1.2) à la soupape de purge de la chambre de pression (1.2) est reliée à l'air libre.

8. Récipient à déchets comportant deux chambres selon l'une des revendications 1 à 6, caractérisé en ce qu'il est prévu au niveau du piston d'éjection (10) ou du récipient (1) un dispositif de déclenchement actionnable par le piston d'éjection lors du dépassement de la longueur de course maximum, et en ce qu'il est prévu un dispositif d'arrêt d'urgence relié à l'entraînement du générateur d'air comprimé, lequel coopère avec le dispositif de déclenchement de telle manière que lors de l'activation du dispositif de déclenchement, l'entraînement du générateur d'air comprimé est mis hors service.

9. Récipient à déchets comportant deux chambres selon l'une des revendications 1 à 6, caractérisé en ce qu'au niveau du piston d'éjection (10) ou du récipient (1) il est prévu un dispositif de déclenchement pouvant être actionné par le piston d'éjection lors du dépassement de la course maximum, et en ce que le dispositif de déclenchement est muni d'un clapet d'évacuation agencé dans le disque obturateur (12) de la lumière de la gaine tubulaire (11) ou dans la paroi de la chambre de pression (1.2) du récipient (1), coopérant de telle manière que lors de l'activation du dispositif de déclenchement le clapet d'évacuation s'ouvre pour la purge de la chambre de pression (1.2).

10. Récipient à déchets comportant deux chambres selon la revendication 9, caractérisé en ce qu'en tant que clapet d'évacuation il est prévu un tronçon de déchirement formé en tant que point destiné à la rupture au niveau du disque (12) obturant la lumière de la gaine tubulaire (11) par les gorges (15), moyennant quoi en tant que dispositif de déclenchement il est prévu une chaîne agencée solidairement sur une extrémité du récipient (17) ou similaire laquelle est fixée entre les gorges (15) sur le disque (12).

11. Récipient à déchets comportant deux chambres selon la revendication 9 ou 10, caractérisé en ce que le clapet d'évacuation est de plus constitué par un disque d'éclatement ou de rupture sensible à une surpression inadmissible.

12. Récipient à déchets comportant deux chambres selon l'une des revendications 1 à 11, caractérisé en ce que dans la paroi (3) du récipient (1) guidant le piston d'éjection (10) à proximité de l'extrémité munie du couvercle ouvrable (3.1) est prévue une ouverture de détente de pression connue per se, qui comporte un canal d'évacuation (19.1) lequel au moins sur la longueur des étanchéités (13, 14) correspondant à la chambre d'aspiration (1.1) et s'étendant vers l'extrémité munie de tubulures d'évacuation (18) s'élargit constamment de préférence en forme de coin, l'extrémité libre formant l'ouverture de détente de pression de la tubulure d'évacuation (18), pouvant être obturée par un clapet pendulaire (20) muni d'un contrepoids avec une garniture d'étanchéité.

13. Récipient à déchets comportant deux chambres selon l'une des revendications 1 à 12, caractérisé en ce que dans la conduite de liaison (5.1) du générateur d'air comprimé (5) est agencé un appareil de mesure de pression (9) qui est prévu sous forme de contact limite au moins une paire de contacts avec un contact minimum et un contact maximum qui coopèrent avec l'entraînement du générateur d'air comprimé (5), des émetteurs de signaux optiques et/ou acoustiques étant de préférence prévus sur le récipient qui coopère avec les contacts limite maximum.

14. Récipient à déchets comportant deux chambres selon la revendication 13, caractérisé en ce que de préférence sur la crête du récipient est prévue une soupape d'urgence qui peut être déclenchée par le contact maximum de la paire de contacts et coopère de préférence avec l'interrupteur d'urgence.

15. Récipient à déchets comportant deux chambres selon la revendication 13 ou 14, caractérisé en ce que le contact limite maximum du manomètre (9) est relié avec la soupape et en liaison entre la source de fluide sous pression extérieure et l'étanchéité gonflable, moyennant quoi la soupape est conçue de telle manière que lors du dépassement de la valeur maximale elle se déclenche automatiquement, et de préférence ne peut être réarmée que manuellement.
